# EUROPÄISCHE PATENTSCHRIFT

(11) **EP 2 149 655 B1**
(45) Veröffentlichungstag und Bekanntmachung des Hinweises auf die Patenterteilung: **13.08.2014**
(21) Anmeldenummer: 09008635.6
(22) Anmeldetag: 01.07.2009
(51) Int. Cl.: E04G 17/06, E21D 11/10

(54) **Verfahren zum Einbringen von Verschlusskörpern in Betonwand-Ankerlöcher**
Method for introducing sealing bodies in concrete wall anchoring holes
Procédé d'introduction de corps de fermeture dans des trous d'ancrage d'une paroi en béton

(30) Priorität: 04.07.2008 DE 102008031380
(43) Veröffentlichungstag der Anmeldung: 03.02.2010
(73) Patentinhaber: BAG Bauartikel GmbH, 55576 Sprendlingen (DE)
(72) Erfinder: Heymann, Andreas, 55576 Sprendlingen (DE)
(74) Vertreter: Kodron, Felix

(56) Entgegenhaltungen:
- DE-A1- 3 912 934
- JP-A- 2006 161 455
- US-A- 4 905 429

## Beschreibung

Die Erfindung betrifft ein Verfahren zum Einbringen von Verschlußkörpern in Betonwand-Ankerlöcher.

Beim Betonieren von z.B. Tunnelwandungen kommen Ankersysteme, bestehend aus Gewindeankerstäben und auf diesen aufschraubbaren Konen, zur Anwendung.

Die Ankerstäbe werden beispielsweise im Fall des Tunnelbaus in die Gebirgswände eingebracht, wobei an ihren freien Enden Konen, beispielsweise Metall-Kunststoff-Konen, aufgeschraubt werden, an denen die Schalungswände befestigt werden. Nach Hinterfüllen der so gebildeten Verschalung mit Beton und dessen Aushärtung wird die Verschalung wieder abgenommen, und die Metall-Kunststoff-Konen werden von den in der Betonwand verbleibenden Gewindeankerstäben abgeschraubt. Hierdurch verbleiben konusförmige Aussparungen in der Betonwand, in denen sich die wenige Zentimeter langen freien Enden der Gewindeankerstäbe befinden.

Herkömmlicherweise werden nun Betonkonen in die konusförmigen Aussparungen eingeklebt, um diese zu verschließen. Die Länge der in der Wand verbliebenen konusförmigen Aussparungen abzüglich der Länge der innerhalb der Aussparungen verbleibenden freien Enden der Gewindeankerstäbe bestimmt hierbei die Länge der in die Aussparungen einklebbaren Betonkonen.

Aus diesem bekannten Verfahren entstehen allerdings eine Reihe von Nachteilen sowohl beim eigentlichen Verfahrensablauf als auch beim Ergebnis des Verfahrens.

Nachteilig ist zum einen, daß die Betonkonen ausschließlich durch die Klebverbindungen in den konusförmigen Aussparungen befestigt sind. Dadurch können sich die Betonkonen bei Versagen der Klebeverbindung lösen. Ein Versagen der Klebeverbindungen wird hierbei durch äußere Einflüsse wie Frost, Tausalzwasser und Vibrationen beschleunigt. Dies birgt für die Benutzer der mit Betonkonen versehenen Bauwerke erhebliche Gefahren, insbesondere im Bereich des Tunnelbaus.

Des weiteren nachteilig ist die Längendifferenz zwischen Betonkonus und konusförmiger Aussparung, da ein Klebstoffauftrag auf die geringere Länge der Betonkonen beschränkt ist.

Es ist zudem das Verfahren des Einklebens des Betonkonus selbst problematisch, da es nicht zu befriedigenden Ergebnissen führt. Der Kleber wird in einem ersten Schritt auf die Mantelfläche des Betonkonus aufgetragen und dann die konische Öffnung eingedrückt. Der Auftrag muß hierbei umlaufend und flächig erfolgen, um später eine vollständige Abdichtung zu erreichen.

Problematisch ist, daß die in der konusförmiger Aussparung befindliche Luft beim Einsetzen des Betonkonus erst eingeschlossen und beim weiteren Eindrücken des Betonkonus in die konische Öffnung komprimiert wird, so dass der Betonkonus wieder aus der Aussparung gedrückt wird. Der erforderliche Druckausgleich stellt sich erst dann ein, wenn die komprimierte Luft zwischen der Mantelfläche des Betonkonus und der konischen Innenwandung der Aussparung durch den Kleber nach außen entweichen kann, wobei in der Regel unweigerlich Luftkanäle im Bereich des Klebers entstehen. Dies kann zur Folge haben, dass diese Spannstelle wasserundicht wird.

Erst wenn dieser Druckausgleich in der konischen Öffnung hinter dem Betonkonus hergestellt ist bleibt der Betonkonus in seiner Lage zur äußeren Betonschale stabil.

Ein weiteres Problem ist das Zentrieren des Betonkonus in der konischen Aussparung beim Einkleben in horizontale Wandbereiche. Angestrebt wird hierbei eine gleichmäßige Kleberschicht in einer gleichmäßig verlaufenden Fuge zwischen Aussparung und Mantelfläche des Betonkonus. Durch sein Eigengewicht verdrängt der Betonkonus allerdings den Kleber in dessen unteren Bereich, wodurch sich im oberen Bereich eine breitere Fuge bildet, die evtl. nicht vollständig mit Kleber ausgefüllt und somit wieder wasserdurchlässig ist.

Des weiteren ist beim bisherigen Einsetzen der Betonkonen keinerlei Sicherheit vorhanden, dass der Arbeitsvorgang in gleichbleibender Qualität durchgeführt wird. Es ist grundsätzlich handwerkliches Geschick und Kraft von Nöten, um die Betonkonen gegen die komprimierte Luft im Ankerloch in korrekter Weise einzusetzen, diese dabei gleichzeitig gleichmäßig auszurichten und den wasserdichten Abschluß zu erzeugen. Zudem ist auch der richtige Auftrag des Klebers für den Erfolg maßgeblich, wobei auch hier handwerkliches Geschick und Erfahrung benötigt wird. Demnach handelt es sich um Arbeitsschritte, die bei mangelnder Erfahrung zu mangelhaften Ergebnissen führen müssen.

Schließlich erweist sich das Einkleben von Betonkonen in Deckenbereichen als schwierig und unbeständig, da durch das Eigengewicht der Betonkonen diese nur mit Hilfskonstruktionen in den konischen Aussparungen zu fixieren sind, bis eine Aushärtung des Klebers erfolgt, wobei die zuvor genannten Probleme zusätzlich bestehen bleiben.

Aus der DE 39 12 934 A1 ist ein Verschlusskörper für Ankerlöcher in Betonbauwerken offenbart, der zumindest einen Teilaspekt dieser Probleme lösen kann, da die Ausrichtung im Ankerloch entweder durch seitliche Führungsrippen oder durch ein Innengewinde erreicht wird.

Es verbleibt allerdings auch hier die Problematik, dass der Baukleber nicht definiert und gleichmäßig im Ankerloch bzw. in der Fuge zwischen Verschlusskörper und Ankerlochwandung eingebracht wird. Der Verschlusskörper soll nach dieser Veröffentlichung lediglich in Baukleber eingetaucht werden, was zusätzlich Probleme bei der Handhabung und Verarbeitung des Verschlusskörpers nach sich zieht. Auch die Problematik des Lufteinschlusses im Ankerloch bleibt unberührt.

Aufgabe des vorliegenden Verfahrens zum Einbringen von Verschlußkörpern in Betonwand-Ankerlöcher ist es, eine einfache und sichere Einbringung der Betonkonen in den Ankerlöchern sowie die wasserdichte Verklebung in Wand- und Deckenbereichen ohne Lufteinschlüsse sicherzustellen. Das Verfahren soll hierbei standardisierbar durchgeführt werden, um reproduzierbar gute Ergebnisse zu erzielen. Schließlich soll die Ausrichtung der Betonkonen in den Ankerlöchern sowie deren sichere Fixierung in allen Wandbereichen gewährleistet sein.

Dies wird dadurch erreicht, daß eine in einem ersten Verfahrensschritt auf den Grund des Ankerlochs eingebrachte Klebermenge in Abhängigkeit von der Dimensionierung des Ankerloches dosiert ist. Durch einen mit einem Innengewinde versehenen Betonkonus, der im zweiten Verfahrensschritt auf das im Ankerloch vorhandene Gewinde aufgeschraubt wird, erfolgt beim Eindrehen eine Verdrängung es in der hinteren Lage befindlichen Klebers in die umlaufende Fuge, die aufgrund des symmetrischen Ankerlochs und des exakt in diesem zentrierten Ankerstücks völlig gleichmäßig verläuft. Der Schraubkonus fixiert sich auf dem Gewindestab und kann sich seitlich nicht verschieben. Der Kleber verdrängt nun die im Ankerloch vorhandene Luft von innen nach außen, wobei er die Luft durch die noch nicht mit Kleber gefüllte Fuge drückt, wodurch der Kleber ohne Lufteinschlüsse in der Fuge verteilt wird. Die Fuge ist so komplett mit Kleber verschlossen und wasserdicht.

Das Fixieren des Schraubkonus durch ein Innengewinde bewirkt ein gleichbleibend positives Ergebnis in allen Wandbereichen. Gleichzeitig ist keinerlei Vorkenntnis bei der Arbeit mit den Betonkonen erforderlich, um ein definiert gutes Resultat zu erzielen. Hierfür ist es zweckmäßig, die in ihrer Dosierung auf das Ankerloch und den Betonkonus abgestimmte Klebermenge in diesen definierten Dosen in das Ankerloch einzubringen. Dies kann durch Kartuschen erfolgen, die entsprechende Einteilungen aufweisen, wobei jede Einteilung die Klebermenge eines Ankerlochs darstellt. Es sind auch Kartusche zweckmäßig, die in ihrer Füllmenge auf genau ein Ankerloch abgestimmt sind, so dass die Kartusche vollständig in das Bohrloch zu entleeren ist. Ein Fehler in der Handhabung des Verfahrens wird so zusätzlich ausgeschlossen.

Vorteilhafterweise weist der für das Verfahren verwendete Betonkonus eine Eindrehhilfe, beispielsweise einen Schlitz auf seiner nach Außenseite auf, der bereits beim Gussvorgang angeformt wird und mit einem entsprechenden Werkzeug korrespondiert. Es ist hierbei festzuhalten, dass durch das erfindungsgemäße Verfahren der Kraftaufwand beim Einsetzen der Betonkonen reduziert wird, da keine Luft mehr im Ankerloch komprimiert wird, sondern dies durch die noch offene Fuge nach außen gedrückt wird.

Es ist zudem vorteilhaft, dass der vorhandene Gewindestab im Ankerloch durch den Betonkonus komplett überschraubt werden kann, wodurch dieser mit seiner vollen Mantelfläche im Ankerloch verklebt ist und somit sicher hält. Zudem sichert die Gewindeverbindung bei Versagen der Kleberwirkung den Betonkonus gegen ein Herausfallen aus dem Ankerloch.

Nachfolgend soll das Verfahren anhand schematischer Zeichnungen verdeutlicht werden.

Es zeigen hierbei die Figuren 1 bis 3 das Verfahren vom Einbringen des Klebers 4 bis zum vollständigen Eindrehen des Betonkonus 1. In Figur 1 ist der Kleber 4 bereits auf den Grund des Ankerlochs 2 eingebracht und umschließt das aus dem Boden des Ankerlochs 2 herausragende Endstück des Gewindeankers 3. Der Betonkonus 1 wird in das Ankerloch eingeführt, greift aber mit seinem Innengewinde noch nicht am Gewindeanker 3 an.

In Figur 2 ist nun der Betonkonus 1 halb auf den Gewindeanker 3 aufgeschraubt worden. Hierdurch wurde bereits ein Teil des Klebers 4 vom Boden des Ankerlochs 2 in die sich nun zwischen Betonkonus 1 und Ankerloch 2 bildende Fuge 3 gedrückt, die bereits zur Hälfte mit Kleber 4 verfüllt ist.

Figur 3 zeigt den vollständig eingeschraubten Betonkonus 1, der nun das Ankerloch 2 ausfüllt. Das Endstück des Gewindeankers 3 ist hierbei vollständig in das Innengewinde des Betonkonus 1 eingeschraubt worden. Die Zwischen der Mantelfläche des Betonkonus 1 und dem Ankerloch 2 verlaufende Fuge 5 ist nun sehr schmal aber dennoch völlig gleichmäßig durch das am Gewindeanker 3 geführte Einsetzen des Betonkonus 1. Zudem ist die Fuge 5 und somit der gesamte Hohlraum des Ankerlochs mit Kleber 4 verfüllt. Der Betonkonus 1 ist somit mit seiner gesamten Mantelfläche mit der Wandung des Ankerlochs 2 verklebt und durch die Kombination dieser Verklebung mit der Gewindeverbindung sowohl fest als auch abgedichtet eingebracht.

## Patentansprüche

1. Verfahren zum Einbringen von Verschlußkörpern mit Innengewinde in Betonwand-Ankerlöcher, zumindest umfassend
(1) das Einbringen einer von der Größe des Ankerlochs und des Verschlusskörpers abhängigen Klebermenge auf den Grund des Ankerlochs und
(2) das Eindrehen und gleichzeitige Justieren und Fixieren des mit einem Innengewinde versehenen Verschlußkörpers auf das im Ankerloch vorhandene Gewinde unter gleichzeitiger Verdrängung des in der hinteren Lage des Ankerlochs befindlichen Klebers in die gleichmäßig umlaufende Fuge,
(3) wobei sich alle Hohlräume des Ankerlochs sowie die umlaufende Fuge vollständig mit Kleber ausfüllen.

2. Verfahren zum Einbringen von Verschlußkörpern in Betonwand-Ankerlöcher nach Anspruch 1,
**dadurch gekennzeichnet, dass**
die definiert erforderliche Klebstoffmenge zur Ausfüllung aller Hohlräume bei eingesetztem Verschlusskörper in vordosierter Form in das Ankerloch eingebracht wird.

3. Verfahren zum Einbringen von Verschlußkörpern in Betonwand-Ankerlöcher nach Anspruch 2,
**dadurch gekennzeichnet, dass**
die vordosierte Klebermenge aus einer Kartusche entsprechender Größe oder mit entsprechender Einteilung in das Ankerloch eingebracht wird.

## Claims

1. Process for inserting locking device with inner thread in concrete wall bore holes, encompassing at least
(1) Insertion of an amount of adhesive into the base of the bore hole commensurate with the dimension of the bore hole and the locking device and
(2) Screwing in and simultaneously adjustment and fixation of the locking device with inner thread onto the thread present in the bore hole while simultaneously pressing the adhesive present in the rear section of the bore hole into the evenly circumferential joint,
(3) Whereby all cavities of the bore hole and also the circumferential joint are completely filled with adhesive.

2. Process for inserting locking device with inner thread in concrete wall bore holes as per Claim 1,
**characterized in that**
the defined quantity of adhesive necessary to fill all of the cavities when inserting the locking device is inserted into the bore hole in pre-dosed form.

3. Process for inserting locking device with inner thread in concrete wall bore holes as per Claim 2,
**characterized in that**
the pre-dosed amount of adhesive is inserted into the bore hole by means of a cartridge of corresponding size with a corresponding scale.

## Revendications

1. Procédé destiné à l'introduction de corps de fermeture avec filetage intérieur dans des trous d'ancrage dans des murs en béton, englobant au minimum
(1) l'introduction d'une quantité de colle dépendant de la dimension du trou d'ancrage et du corps de fermeture au fond du trou d'ancrage et
(2) l'insertion par rotation en même temps que l'ajustement et la fixation simultanés du corps de fermeture doté d'un filetage intérieur sur le filetage existant dans le trou d'ancrage avec éviction simultanée de la colle se trouvant dans la partie postérieure du trou d'ancrage vers le joint périphérique régulier,
(3) à l'occasion de quoi tous les corps creux du trou d'ancrage ainsi que le joint le joint périphérique se remplissent complètement de colle.

2. Procédé destiné à l'introduction de corps de fermeture dans des trous d'ancrage dans des murs en béton conformément à la revendication 1,
**caractérisé par le fait que**
la quantité de colle nécessaire définie pour le remplissage de tous les corps creux pour le corps de fermeture mis en place est insérée selon une quantité dosée au préalable dans le trou d'ancrage.

3. Procédé destiné à l'introduction de corps de fermeture dans des trous d'ancrage dans des murs en béton conformément à la revendication 2,
**caractérisé par le fait que**
la quantité de colle dosée au préalable provient d'une cartouche de la dimension correspondante ou est insérée avec la répartition correspondante dans le trou d'ancrage.
